# FASCICULE DE BREVET EUROPEEN

(11) **EP 0 145 574 B1**
(45) Date de publication et mention de la délivrance du brevet: **30.09.1987**
(21) Numéro de dépôt: 84402394.5
(22) Date de dépôt: 23.11.1984
(51) Int. Cl.: F28F 9/02, F28D 1/04, B21D 53/08

(54) **Procédé pour le sertissage d'une plaque collectrice d'un échangeur de chaleur sur une boîte à eau**
Verfahren zum Einfassen eines Wasserbehälters einer Sammelplatte eines Wärmetauschers
Method of crimping a heat exchanger end plate onto a header box

(30) Priorité: 09.12.1983 FR 8319757
(43) Date de publication de la demande: 19.06.1985
(73) Titulaire: SOCIETE ANONYME DES USINES CHAUSSON, 92600 Asnieres (FR)
(72) Inventeur: Allemandou, Michel, F-94220 Charenton Le Pont (FR)
(74) Mandataire: Madeuf, Claude Alexandre Jean

## Description

La présente invention concerne un nouveau procédé pour le sertissage d'une boîte à eau dans une plaque collectrice d'un échangeur de chaleur faisant que la boîte à eau comprime un joint déformable devant assurer une étanchéité parfaite entre la plaque collectrice et la boîte à eau.

Dans la technique connue, le sertissage de la boîte à eau est le plus souvent réalisé au moyen de pattes qui font saillie du bord montant périphérique de la plaque collectrice, ces pattes étant repliées sur un rebord saillant que présente la boîte à eau.

La technique ci-dessus est notamment mise en oeuvre dans le FR-A-2 422 921, dans le FR-A-2 524 977 ainsi que dans le FR-A-1 039911. Dans certains cas, les pattes repliées sont renforcées par des nervures. C'est l'objet du EP-A-0 054 815.

Cette disposition très utilisée présente l'inconvénient que les pattes travaillent à la flexion et qu'au moment de leur pliage elles peuvent, dans certains cas, produire des déformations du bord montant de la plaque collectrice à partir duquel elles font saillie, ces déformations pouvant nuire à l'étanchéité entre ladite plaque collectrice et la boîte à eau.

Pour remédier à cet inconvénient, la Demanderesse a proposé de réaliser dans le FR-A-2 050 306 une liaison boîte à eau-plaque collectrice en prévoyant des organes d'agrafage saillant dans le bord périphérique de la boîte à eau et en engageant ces organes d'agrafage dans des lumières du bord montant de la plaque collectrice. Des dispositions analogues ont encore été décrites dans le FR-A-2 443 602.

Cette disposition est satisfaisante car le métal travaille à la traction mais la mise en place de la boîte à eau pose quelquefois des problèmes relativement délicats. En effet, selon la nature du métal de la plaque collectrice, il est possible, si ce métal est élastique, de réaliser un emboîtage par encliquetage mais, si le métal n'est pas élastique, il y a lieu tout d'abord d'évaser le bord montant de la plaque collectrice puis de le resserrer contre la boîte à eau tout en maintenant cette boîte à eau sous pression.

Le FR-A-2 524 977 a décrit dans une réalisation le fait de former des emboutis près de l'extrémité supérieure de pattes qui prolongent le bord montant de la plaque collectrice de façon que ces emboutis forment des butées pour le rebord périphérique de la boîte à eau. Cette disposition nécessite que les emboutis soient formés après que la boîte à eau ait été mise en place et pendant qu'elle est serrée sur le joint devant assurer l'étanchéité entre elle et la plaque collectrice. L'outillage nécessaire est compliqué car il faut aussi prévoir une partie de retenue des pattes lorsque l'outil d'emboutissage travaille et l'espace pour placer un outil de retenue est si faible qu'il est pratiquement impossible de réaliser un tel outil.

La présente invention concerne une réalisation qui permet d'obtenir les mêmes résultats avantageux que ceux que procure l'introduction d'organes d'agrafage saillant de la boîte à eau dans des lumières du bord montant de la plaque collectrice tout en permettant une mise en place facile de la boîte à eau, quelle que soit la nature du métal qui constitue la plaque collectrice.

Conformément à l'invention, le procédé pour le sertissage d'une plaque collectrice d'un échangeur de chaleur sur une boîte à eau dans lequel on prévoit un bord montant périphérique pour emboîter une surépaisseur que délimite la boîte à eau et un joint souple déformable entre la boîte à eau et une gorge formée par la plaque collectrice est caractérisé en ce qu'on forme des ondulations saillantes au-dessus d'une ligne de moindre résistance dans le bord, ces ondulations laissant libres entre elles des segments, en ce qu'on place le bord montant dans un outil présentant des parois de sertissage dont l'écartement correspond à l'écartement de la face externe des différents côtés plans des bords montants de la plaque collectrice, en ce qu'on met en place dans la gorge de la plaque collectrice le joint déformable, en ce qu'on place la boîte à eau pour qu'un talon qu'elle présente porte sur ledit joint, et en ce qu'on exerce une pression sur la boîte à eau faisant que le joint est tout d'abord déformé puis que les ondulations saillantes et les segments placés entre elles sont ensuites rabattus vers un rebord de la boîte à eau en même temps que le joint déformable continue à être maintenu sous pression.

Des formes de réalisation de l'objet de l'invention sont représentées au dessin annexé.
La figure 1 est une perspective partielle, en partie éclatée, d'un échangeur de chaleur faisant application de l'invention.
La figure 2 est une coupe vue sensiblement suivant la ligne II-II de la fig. 1.
La figure 3 est une coupe vue sensiblement suivant la ligne III-III de la fig. 1.
La figure 4 est une perspective partielle, analogue à la fig.1, illustrant une caractéristique supplémentaire.
La figure 5 est une coupe transversale schématique montrant une position particulière d'une plaque collectrice de l'échangeur et de la boîte à eau avant l'exécution d'une passe de travail.
La figure 6 est une coupe schématique illustrant la passe de travail par laquelle la plaque collectrice est sertie sur la boîte à eau.
La figure 7 est une coupe transversale, analogue à la fig. 5, montrant la relation entre la plaque collectrice et la boîte à eau après sertissage.
La figure 8 est une perspective d'une variante.

Au dessin, 1 désigne une boîte à eau d'un échangeur de chaleur. La boîte 1 est en matière moulée, par exemple en matière synthétique ou en métal, et délimite, à sa partie basse, une surépaisseur 2 formant sur son dessous un talon 3 et sur son dessus un rebord 4. Le dessin montre que la surépaisseur 2 est formée sur toute la périphérie de la boîte à eau.

La boîte à eau est destinée à recouvrir une plaque collectrice 5 en métal dans laquelle débouchent des tubes 6 qui y sont reliées de façon étanche et entre lesquels sont, par exemple, disposés des dissipateurs 7. La plaque collectrice délimite sur toute sa périphérie une gorge ou gouttière 8.

Le bord montant périphérique 9 de la plaque collectrice présente, sensiblement au niveau de la position que doit occuper le rebord 4 de la boîte à eau, des trous ou lumières 10 destinés à créer une ligne de moindre résistance désignée par 11 au dessin.

Des ondulations 12 sont formées au-dessus de la ligne de moindre résistance 11, ces ondulations laissant libres entre elles des segments 13 qui se trouvent dans le même plan vertical que celui passant par la face interne du bord montant 9.

Les fig. 2 et 3 montrent ainsi que les ondulations 12 laissent complètement libre la gorge 8 formée par la plaque collectrice, ce qui permet une mise en place facile de la surépaisseur 2 de la boîte à eau 1 dans la gorge 8 après y avoir disposé un joint souple déformable 14. L'existence des ondulations 12 a pour effet de rigidifier la partie supérieure du bord montant 9 au-dessus de la ligne de moindre résistance 11.

Pour sertir la plaque collectrice 5 sur la boîte à eau, on met en oeuvre un outil désigné dans son ensemble par 15 à la fig. 6, cet outil délimitant un passage 16 pour les tubes 6 et dissipateurs 7 et formant, à sa partie supérieure, un épaulement 17 au-dessus duquel s'étendent des parois de sertissage 18. La hauteur des parois de sertissage 18 est plus grande que la hauteur du bord montant 9 de la plaque collectrice.

Comme l'illustre le dessin, la plaque collectrice à laquelle sont fixés les tubes 6 et dissipateurs 7 est engagée dans l'outil 15 jusqu'au moment où les ondulations 12 viennent buter contre le dessus 19 de l'outil.

On met alors en place, si ce n'est déjà fait, le joint souple 14 dans la gorge 8 de la plaque collectrice puis on engage la boîte à eau 1 de manière que le talon 3 qu'elle présente vienne en appui sur le joint 14. On exerce ensuite sur la boîte à eau 1 une pression dirigée suivant la flèche fᵢ. Cette pression a tout d'abord pour effet de comprimer le joint 14 dans le fond de la gorge 8 puis la pression continuant à s'exercer il se produit une déformation progressive de la partie du bord montant 9 à la hauteur de la ligne de moindre résistance 11. Cette déformation est provoquée par les ondulations 12 qui glissent le long des parois de sertissage 18 et font donc basculer les segments 13 vers le dessus du rebord 4. La déformation se produit jusqu'au moment où la paroi externe des ondulations 12 est amenée dans un plan sensiblement vertical. Les ondulations 12 ont ainsi un effet de came.

Dans cette disposition, les trous ou lumières 10 délimitant la ligne 11 de moindre résistance coiffent le bord latéral du rebord 4 qui est ainsi partiellement au moins encastré tandis que les segments 13 sont repliés sur le dessus dudit rebord 4.

Les fig. 4 et 8 illustrent une légère variante selon laquelle des encoches 20 sont pratiquées dans le rebord 4 pour délimiter, entre elles, des dents 21 qui coïncident avec les trous 10 de la plaque collectrice. Il est avantageux que les trous 10 présentent un diamètre ou une largeur s'ils sont oblongs, rectangulaires ou trapézoïdaux (fig.8) supérieurs à la largeur des dents 21 pour compenser les tolérances de fabrication existant entre la boîte à eau et la plaque collectrice. La ligne de moindre résistance 11. se situe alors sensiblement au niveau de la base des dents 21.

Etant donné que les dents 21 coïncident avec les trous 10 en fin d'opération de sertissage, lesdites dents sont insérées dans les trous 10 et, par conséquent, la liaison par encastrement est encore renforcée.

Bien que cela ne soit pas nécessaire, il est avantageux pour faciliter l'opération de sertissage de prévoir des fentes ou encoches 22, par exemple aux quatre angles du bord montant 9 de la plaque collectrice.

Les fentes ou encoches 22 peuvent être remplacées par des ondulations qui sont resserrées au moment du sertissage. De même la ligne de moindre résistance peut être délimitée autrement que par des lumières ; il est possible qu'elle soit formée par une partie amincie, par exemple une rainure continue ou discontinue de la plaque collectrice. Il est possible aussi que des lumières soient reliées par une partie de moindre résistance, particulièrement lorsque la boîte à eau forme des dents 21.

## Revendications

1. Procédé pour le sertissage d'une plaque collectrice d'un échangeur de chaleur sur une boîte à eau dans lequel on prévoit un bord montant périphérique pour emboîter une surépaisseur que délimite la boîte à eau et un joint souple déformable entre la boîte à eau et une gorge formée par la plaque collectrice, caractérisé en ce qu'on forme des ondulations saillantes (12) au-dessus d'une ligne de moindre résistance (11) dans le bord (9), ces ondulations laissant libres entre elles des segments (13), en ce qu'on place le bord montant (9) dans un outil (15) présentant des parois de sertissage (18) dont l'écartement correspond à l'écartement de la face externe des différents côtés plans des bords montants (9) de la plaque collectrice (5), en ce qu'on met en place dans la gorge (8) de la plaque collectrice le joint déformable (14), en ce qu'on place la boîte à eau (1) pour qu'un talon (3) qu'elle présente porte sur ledit joint, et en ce qu'on exerce une pression sur la boîte à eau faisant que le joint est tout d'abord déformé puis que les ondulations saillantes (12) et les segments (13) placés entre elles sont ensuite rabattus vers un . rebord (4) de la boîte à eau en même temps que le joint déformable (14) continue à être maintenu sous pression.

2. Procédé selon la revendication 1, caractérisé en ce qu'on réalise la ligne de moindre résistance (11) en formant des trous ou lumières (10) dans le bord montant de la plaque collectrice à un niveau pour lequel le bord du rebord (4) de la boîte à eau ou le dessus de pattes (21) de ce rebord (4) est encastré dans lesdits trous ou lumières (10).

3. Procédé selon les revendications 1 et 2, caractérisé en ce qu'on forme des dents (21) dans la boîte à eau (1) en correspondance avec certains au moins des trous ou lumières (10) délimitant la ligne de moindre résistance, lesdits trous ou lumières étant de forme ronde, oblongue, rectangulaire ou trapézoïdale et lesdites dents présentant une largeur plus faible que les trous ou lumières.

4. Procédé selon l'une des revendications 1 à 3, caractérisé en ce qu'on découpe au moins une fente, encoche ou ondulation (22) dans chaque bord montant pour s'étendre jusqu'au voisinage de la ligne de moindre résistance (11).

## Claims

1. Method for crimping a tube end plate of a heat exchanger on a header box wherein there is provided a peripheral upright edge for encasing an overthickness that delimits the header box and a deformable flexible gasket between the header box and a groove formed by the tube end plate, characterized in that protruding waves (12) are formed above a line of lesser resistance (11) in the edge (9), these waves letting free segments (13) therebetween, in that the upright edge (9) is placed in a tool (15) provided with crimping walls (18) the spacing of which corresponds to the spacing of the outer face of the various plane sides of the upright edges (9) of the tube end plate (5), in that the deformable gasket (14) is positioned into the groove (8) of the tube end plate, in that the header box (1) is placed so that a heel (3) that it has will bear on said gasket, and in that a pressure is exerted on the header box making that the gasket is firstly distorted and the protruding waves (12) and the segments (13) placed therebetween are then folded back towards a flange (4) of the header box in the same time as the deformable gasket (14) continues to be maintained under pressure.

2. Method according to claim 1, characterized in that the line of lesser resistance (11) is provided by forming holes or openings (10) in the upright edge of the tube end plate at a level for which the edge of the flange (4) of the header box or the top of lugs (21) of this flange (4) is enclosed in said holes or openings (10).

3. Method according to claims 1 and 2, characterized in that teeth (21) are formed in the header box (1) in register with some at least of the holes or openings (10) delimiting the line of lesser resistance, said holes or openings having a round, oblong, rectangular or trapezoidal shape, and said teeth having a width smaller than the holes or openings.

4. Method according to one of claims 1 to 3, characterized in that at least a slot, groove or wave (22) is cut in each upright edge for extending up to vicinity of the line of lesser resistance (11).

## Patentansprüche

1. Verfahren zum Einfassen einer Sammelplatte eines Wärmetauschers auf einem Wasserbehälter, bei welchem ein abstehender Umfangsrand vorgesehen ist, um einen überdicken Bereich einzufassen, der den Wasserbehälter begrenzt, mit einer weichelastischen, zwischen dem Wasserbehälter und einer durch die Sammelplatte gebildete Auskehlung verformbaren Dichtung, dadurch gekennzeichnet, dass man im Umfangsrand (9) oberhalb einer Schwächungslinie (11) Wellungen (12) erzeugt, die nach aussen vorspringen und zwischen sich Bereiche (13) freilassen, dass man den Umfangsrand (9) in eine Vorrichtung (15) bringt, welche zum Einsetzen dienende Wände (18) aufweist, deren Abstand dem Abstand der Aussenseite der verschiedenen ebenen Seiten der Umfangsränder (9) der Sammelplatte (5) entspricht, dass man in die Auskehlung (9) der Sammelplatte die verformbare Dichtung (14) einlegt, dass man den Wasserbehälter derart einbringt, dass ein Fuss (3) desselben gegen die Dichtung anliegt, und dass man auf den Wasserbehälter einen Druck ausübt, durch welchen die Dichtung zunächst verformt und anschliessend die vorspringenden Wellungen (12) und die zwischen ihnen liegenden Abschnitte (13) gegen einen Randabschnitt (4) des Wasserbehälters umgebördelt werden, während gleichzeitig die verformbare Dichtung (14) weiterhin unter Druck gehalten wird.

2. Verfahren nach Anspruch 1, dadurch gekennzeichnet, dass die Schwächungslinie (11) erzeugt wird, indem man Löcher oder Öffnungen (10) im abstehenden Umfangsrand der Sammelplatte auf einem solchen Niveau bildet, dass die Kante des Randabschnittes (4) des Wasserbehälters oder die Oberseite der Klauen (21) dieses Randabschnittes (4) in diesen Löchern oder Öffnungen (10) eingeschlossen werden.

3. Verfahren nach den Ansprüchen 1 und 2, dadurch gekennzeichnet, dass Zähne (21) im Wasserbehälter (1) gebildet werden, die zumindest einigen der Löcher oder Öffnungen (10) entsprechen, welche die Schwächungslinie begrenzen, und die Löcher oder Öffnungen eine runde, längliche, rechteckige oder trapezförmige Gestalt haben und die Zähne eine geringere Breite als die Löcher oder Öffnungen aufweisen.

4. Verfahren nach einem der Ansprüche 1 bis 3, dadurch gekennzeichnet, dass mindestens ein Spalt, eine Einkerbung oder eine Wellung (22) in jedem abstehenden Umfangsrand vorgesehen ist, die sich bis zur Nachbarschaft der Schwächungslinie (11) erstreckt.
